# EUROPÄISCHE PATENTSCHRIFT

(11) **EP 0 813 025 B1**
(45) Veröffentlichungstag und Bekanntmachung des Hinweises auf die Patenterteilung: **21.08.2002**
(21) Anmeldenummer: 97109560.9
(22) Anmeldetag: 12.06.1997
(51) Int. Cl.: F17C 13/04

(54) **Druckgasbehälter, insbesondere für toxische und brennbare Gase**
Pressurized gas container, particularly for toxic and combustible gases
Conteneur de gaz sous pression, en particulier pour gaz toxiques et combustibles

(30) Priorität: 14.06.1996 DE 19625117
(43) Veröffentlichungstag der Anmeldung: 17.12.1997
(73) Patentinhaber: SAUERSTOFFWERK FRIEDRICH GUTTROFF GMBH, D-97877 Wertheim (DE)
(72) Erfinder: Tallafus, Ottmar, 74722 Buchen (DE); Lau, Werner, 67346 Speyer (DE)
(74) Vertreter: Dimmerling, Heinz, Dipl.-Ing.

(56) Entgegenhaltungen:
- EP-A- 0 123 855
- DE-A- 3 934 432
- FR-A- 2 566 877
- US-A- 4 064 898
- US-A- 4 735 638
- PATENT ABSTRACTS OF JAPAN vol. 017, no. 388 (C-1086), 21.Juli 1993 & JP 05 068866 A (TOKYO ELECTRON LTD), 23.März 1993,

## Beschreibung

Die Erfindung betrifft einen Druckgasbehälter, welcher insbesondere als Metallflasche oder Flaschenbündel, welches aus mehreren miteinander durch Rohrleitungen fest verbundenen Einzelflaschen besteht, ausgebildet ist zur Aufnahme von brennbaren oder giftigen Druckgasen, mit einem Behälterkörper und einem Handabsperrventil.

Derartige Druckgasbehälter sind im Stand der Technik hinlänglich als Mittel zur Aufbewahrung beziehungsweise zur Bereitstellung von Druckgasen bekannt Mittels der bekannten Druckgasbehälter wird Druckgas Endverbrauchem zur Verfügung gestellt. Der Endverbraucher entnimmt dem Druckgasbehälter solange Gas, bis sich der Vorrat im Druckgasbehälter zu Ende neigt. Nach Verbrauch des Gases wird der Behälter regelmäßig an ein Füllwerk geschickt, von welchem der Endverbraucher sein Gas bezieht. Das Füllwerk übernimmt die Füllung des Druckgasbehälters und stellt ihn dem Endverbraucher wieder zur Verfügung.

Um die Kapazität der Druckgasbehälter zu vergrößern, sind als Einzelflaschen ausgebildete Druckgasbehälter häufig zu sogenannten Flaschen- oder Palettenbündeln zusammengefaßt. Derartige Flaschenbündel können beispielsweise 12 oder mehr Einzelflaschen umfassen. Die Einzelflaschen eines Flaschenbündels sind über eine vorzugsweise hartverlötete sogenannte Sammelleitung miteinander verbunden, wobei die Sammelleitung den Anschluß des Flaschenbündels bildet. Gemäß der zur Zeit geltenden Vorschriften müssen Behälter in Bündeln für brennbare und giftige Druckgase mit je einem Gasflaschenventil ausgerüstet sein, das in Offenstellung blockiert ist. Eine derartige Ausbildung der Einzelflaschen ist recht aufwendig und schlägt sich nachteilig auf die Kosten und vor allem auf den sicheren Dauerbetrieb nieder, weil zum Beispiel bei einem 12er-Flaschenbündel bis zu 12 Ventildichtungen mit der Zeit leck werden könnten.

Damit der Betrieb beim Endverbraucher durchgehend erfolgen kann, stehen dem Endverbraucher regelmäßig mehrere Druckgasbehälter zur Verfügung. Häufig stehen die Druckgasbehälter In einem separaten Raum und sind mit einer Entnahmeleitung verbunden, mittels welcher das Druckgas an den Ort oder die Orte geleitet wird, wo es gebraucht wird. Geht der Vorrat in einem Druckgasbehälter zur Neige, wird der Behälter von der Leitung genommen und ein gefüllter Behälter wird an die Entnahmeleitung angeschlossen.

Bei der Verwendung von nicht brennbaren oder ungiftigen Druckgasen ist die Handhabung der bekannten Behälter unkritisch. Werden jedoch brennbare oder toxische Druckgase verwendet, muß darauf geachtet werden, daß das Handabsperrventil bei den von der Leitung genommenen Behältern geschlossen ist, da ansonsten das sich noch in den Behältern befindliche Restgas entweichen kann und eine Gefahrenquelle darstellt. Die Räume, in denen die Druckgasbehälter aufbewahrt werden, sind daher an Absorbern angeschlossen, welche den Flaschen und den Entnahmeleitungen entweichendes Restgas neutralisieren. Die Verwendung von Absorbern ist recht aufwendig und mit zusätzlichen Kosten verbunden.

Darüber hinaus ist es insbesondere bei Druckgasbehältern für Gase, welche In Verbindung mit Luft oder Wasserdampf reagieren, wie beispielsweise Fluor (F₂) in Verbindung mit Wasser (H₂O), die sehr aggressive Flußsäure (HF) ergibt, erforderlich, den Behälter dicht zu verschließen, da ansonsten Luft mit Wasserdampf in das Innere des Behälters eindringen kann und dort in Verbindung mit dem Restgas eine Korrosion hervorruft. Durch die Korrosion entsteht im Inneren des Behälters eine sehr störende Verschmutzung.

Da sich bei derart verschmutzten Behältern kleinste Partikel im Ventilsitz des Handabsperrventils absetzen können, lassen sich derartige Behälter nicht mehr mit der erforderlichen Sicherheit dicht verschließen. Sie werden daher regelmäßig aus dem Verkehr gezogen und verschrottet. Dies ist zwar im Hinblick auf die Sicherheit erforderlich, jedoch mit hohen Kosten verbunden.

Aus Patent Abstract of Japan vol. 017, no. 388 (C-1086), 21. Juli 1993 & JP 05 068866 A (TOKYO ELECTRON LTD) 23. März 1993 ist eine Gas-Versorgungsanlage bekannt, bei der aus einem Gasbehälter Gas an einen Verbraucher geliefert wird. Neben einem behälterseitig ersten Handabsperrventil ist in der Versorgungsleitung ein weiteres Handabsperrventil angeordnet. Das behälterseitig erste Handabsperrventil ist ohne Zwischenschaltung weiterer Elemente direkt mit dem Behälterkörper verbunden. Es läßt sich somit bei geschlossenem Handabsperrventil nicht feststellen, ob sich in dem Behälter Gas befindet.

Des weiteren ist aus der EP/A 0 123 855 eine Anschlußverbindung zum Aufsetzen auf den Anschluß eines Gasbehälters bekannt, mittels welcher auf einfache Weise ein Filter und eine Durchflußbegrenzung in die Anschlußleitung des Gasbehälters einbringbar ist. Die Auslaßverbindung wird in Flußrichtung nach einem Handabsperrventil, mittels dem der Gasbehälter verschließbar ist, angeordnet. Das Handabsperrventil ist ohne Zwischenschaltung weiterer Elemente direkt mit dem Behälterkörper verbunden.

Es ist Aufgabe der Erfindung, einen eingangs genannten Druckgasbehälter zur Verfügung zu stellen, bei welchem die Gefahr, daß der bis auf eine Restgasmenge entleerte Druckgasbehälter nicht dicht verschlossen ist, deutlich verringert ist

Die Lösung dieser Aufgabe ergibt sich aus den Merkmalen des kennzeichnenden Teils des Anspruchs 1. Vorteilhafte Weiterbildungen der Erfindung ergeben sich aus den Unteransprüchen.

Gemäß der Erfindung Ist zwischen dem Behälterkörper und dem behälterseitig ersten Absperrventil, welches ein Handabsperrventil ist, ein Druckmesser angeordnet. Durch diese Maßnahme kann sichergestellt werden, daß die Behälter nach dem Trennen von der Entnahmeleitung dicht verschlossen werden. Denn der Druckmesser kann so ausgelegt sein, daß an ihm auch eine geringfügige Änderung des Restdrucks ablesbar ist. Jedenfalls kann durch den Druckmesser sichergestellt werden, daß im Füllwerk diejenigen Behälter erkannt werden, welche nicht dicht verschlossen waren, weil dann der unbedingt notwendige Restgasdruck durch das undichte Behälterventil gegen Null abgesunken ist.

Denn wenn im Füllwerk der Druckmesser keinen Restdruck mehr anzeigt, kann davon ausgegangen werden, daß der Behälter nicht richtig verschlossen war und Luft mit Wasserdampf in das Behälterinnere eingedrungen ist, wodurch eine Korrosion im Behälterinneren stattgefunden hat und der Behälter für eine weitere Verwendung aus Sicherheitsgründen unbrauchbar geworden ist Da es nicht entscheidend ist, wieviel Restdruck im Behälter ist, sondern nur ob Restdruck im Behälter ist, kann der Druckmesser als Restdruckanzeiger ausgelegt sein. Der Restdruckanzeiger kann ein preiswert herzustellender Indikator sein, welcher lediglich angibt, daß in dem Behälter ein Restdruck vorhanden ist, er könnte aber auch zusätzlich durch eine komfortablere Manometerskala als Gasfüllmengen-Anzeiger fungieren.

Der eingangs genannte Behälter kann auch ein Filter aufweisen, welches zwischen dem Behälterkörper und dem Handabsperrventil angeordnet ist. Durch das Filter wird erreicht, daß im Behälter befindliche Schmutzpartikel nicht in den Ventilsitz des Handabsperrventils gelangen können. Hierdurch ist gewährleistet, daß selbst verschmutzte Behälter dicht verschlossen werden können. Es ist somit durch die Erfindung möglich, ältere Behälter, welche im Füllwerk keinen Restdruck mehr aufweisen, und somit nicht dicht verschlossen waren, wieder zu befüllen und dem Endverbraucher zur Verfügung zu stellen. Die hierdurch entstehenden Kosteneinsparungen sind beträchtlich.

In besonders vorteilhafter Weise kann der Filter ein Gehäuse mit einer Durchgangsöffnung aufweisen, in der ein Filtereinsatz wechselbar angeordnet ist. Das Gehäuse sitzt dicht in einer Leitung, mittels der das Absperrventil mit dem Behälterkörper verbunden ist. Als besonders vorteilhaft hat sich ein Filtereinsatz aus einem Sinterwerkstoff herausgestellt. Als ebenfalls sehr vorteilhaft hat sich eine Filteranordnung herausgestellt, bei der der Filtereinsatz im Gehäuse einerseits von der Schulter einer zylindrischen Senkung in der Durchgangsöffnung und andererseits von einer Innensechskantschraube mit durchgehender Bohrung gehalten wird. Eine derartige Anordnung ist besonders platzsparend, wodurch der Einbau in die Leitung erleichtert wird. Der Sinterwerkstoff hat sich als besonders wirksam herausgestellt.

Bei einer weiteren vorteilhaften Ausführung der Erfindung ist vorgesehen, daß der Filter an dem dem Druckbehälter abgewandten Abschluß der Leitung sitzt und an seinem der Leitung abgewandten Ende wie ein normierter Geräteanschluß ausgebildet ist. Hierdurch kann der Filter als Standardbauelement ausgebildet sein, welches so mit der Leitung verbunden ist, daß es den Leitungsanschluß bildet. Als besonders vorteilhaft hat sich eine Ausbildung des Filters erwiesen, bei der das der Leitung abgewandte Ende einen Konus aufweist, welcher zum Anschlußkonus des Handabsperrventils korrespondiert.

Eine weitere Verbesserung der Erfindung wird dadurch erreicht, daß an der dem Druckgasbehälter abgewandten Seite des Handabsperrventils ein zusätzliches Elektromagnetabsperrventil angeordnet ist, welches im stromlosen Zustand geschlossen ist. Bei einer derartigen Ausführungsform der Erfindung wird sicher erreicht, daß der Behälter nach dem Abtrennen von der Versorgungsleitung dicht verschlossen ist. Denn das Eleektromagnetabsperrventil verschließt den Behälter auch dann, wenn das Handabsperrventil fahrlässigerweise nicht verschlossen ist.

Weitere Einzeilheiten, Merkmale und Vorteile der vorliegenden Erfindung ergeben sich aus der nachfolgenden Beschreibung eines besonderen Ausführungsbeispiels unter Bezugnahme auf die Zeichnung.

Es zeigt:
- Fig. 1: eine Ausführungsform der erfindungsgemäßen Anordnung mit einem als Flaschenbündel ausgebildeten Behälter, und
- Fig. 2: ein erfindungsgemäß ausgebildetes Filter.

Ein als Flaschenbündel 1 ausgebildeter Behälter weist 12 Flaschen auf, welche mit einem Sammelrohrleitung 2 verbunden sind. Die Leitung 2 weist an ihrem dem Flaschenbündel 1 abgewandten Ende einen Bündelanschluß 7 auf. Zwischen dem Flaschenbündel 1 und dem Bündelanschluß 7 Ist in der Leitung 2 ein Handabsperrventil 5 angeordnet. In Richtung Flaschenbündel 1 ist vor dem Handabsperrventil 5 ein Filter 4 angeordnet. Des weiteren ist die Leitung 2 zwischen dem Flaschenbündel 1 und dem Handabsperrventil 5 mit einem Druckmesser 3 verbunden. An der dem Flaschenbündel 1 abgewandten Seite des Handabsperrventils 5 ist in der Sammelrohrleitung 2 ein Elektromagnetabsperrventil 6 angeordnet. Das Elektomagnetabsperrventil 6 Ist im stromlosen Zustand geschlossen.

Das Flaschenbündel 1 wird mittels des Bündelanschlusses 7 an eine beim Endverbraucher installierte nicht gezeigte Entnahmeleitung angeschlossen. Nachdem der inhalt des Flaschenbündels 1 nahezu verbraucht ist, wird das Handabsperrventil 5 geschlossen. Danach wird die Entnahmeleitung bis zum Handabsperrventil mit einem inerten ungiftigen Gas wie zum Beispiel N₂ oder auch durch Anlegen von Hochvakuum von toxischem Restgas befreit. Anschließend wird der Bündelanschluß von der Entnahmeleitung genommen und ein anderes Flaschenbündel an die Entnahmeleitung angeklemmt.

Durch die erfindungsgemäße Anordnung ist es auch möglich, die Abschaltung eines nahezu entleerten Flaschenbündels und die Zuschaltung eines gefüllten Flaschenbündels von ohne Unterbrechung der Gasezufuhr an die Entnahmeleitung automatisch vorzunehmen. Hierzu kann eine Steuerung vorgesehen sein, mittels welcher beim Behältertausch das Elektromagnetabsperrventil 6 des nahezu entleerten Flaschenbündels 1 stromlos geschaltet wird und das Elektromagnetabsperrventil 6 des gefüllten Flaschenbündels 1 mit Strom beaufschlagt wird. Durch die Stromlosschaltung beziehungsweise durch die Beaufschlagung von Strom wird das Elektromagnetabsperrventil 6 des nahezu entleerten Flaschenbündels 1 geschlossen und das Elektromagnetabsperrventil 6 des gefüllten Flaschenbündels 1 geöffnet. Nach Stromlosschaltung des Elektromagnetabsperrventil 6 des nahezu entleerten Flaschenbündels 1 kann der Bündelanschluß 7 des nahezu entleerten Flaschenbündels 1 von der Entnahmeleitung getrennt werden. Aus Sicherheitsgründen ist es jedoch zweckmäßig, das Handabsperrventil 5 ebenfalls zu schließen und vor dem Bündelwechsel das kurze Rohrstück bis zur automatischen Umschalteinrichtung mit Inertgas zu spülen oder durch Hochvakuum leerzusaugen.

Wenngleich durch das Elektromagnetabsperrventil 6 auch gewährleistet ist, daß das Flaschenbündel 1 dicht verschlossen ist, so kann im Füllwerk durch den Druckmesser 3, welches auch bei geschlossenem Handabsperrventil 5 den Restdruck anzeigt, sicher festgestellt werden, daß sich im Flaschenbündel noch Restgas befindet und somit keine Korrosion hat stattfinden können. Darüber hinaus würde durch das Filter 4 zudem gewährleistet, daß sich im Flaschenbündel 1 befindliche Schmutzpartikel nicht auf dem Ventilsitz des Handabsperrventils 5 oder des Elektromagnetabsperrventil 6 absetzen können, wodurch ein sicheres Verschließen der Ventile 5, 6 gewährleistet ist.

Wie der Fig. 2 entnommen werden kann, ist das Filter 4 an dem Ende der Sammelrohrleltung 2 angeordnet, welches mit dem Handabsperrventil 5 verbunden wird. Das Filter 4 hat ein Gehäuse 11, welches dicht mit der Sammelleitung 2 verbunden ist. Im Filtergehäuse 11 ist eine Durchgangsöffnung 16 angeordnet, welche sich axial vollständig durch das Filtergehäuse 11 erstreckt. In der Durchgangsöffnung 16 ist ein Filtereinsatz 12 aus Sinterwerkstoff angeordnet. Der Filtereinsatz 12 sitzt einerseits auf der Schuiter einer zylindrischen Senkung der Durchgangsöffnung 16 und wird andererseits von einer Innensechskantschraube 13 mit durchgehender Bohrung gehalten. Zum Entfernen des Filtereinsatzes 12 aus dem Filtergehäuse 11 wird die Innensechskantschraube 13 aus der Durchgangsöffnung 16 geschraubt. Hierdurch kann der Filtereinsatz 12 an dem der Sammelleitung 2 abgewandten Ende des Filters 4 der Durchgangsöffnung 16 entnommen werden. An dem der Sammelleitung 2 abgewandten Ende des Filters 4 weist das Filtergehäuse 11 einen Konus auf. Der Konus korrespondiert zu einem am Anschluß 15 des Handabsperrventils 5 ausgebildeten Rohrende. Das Filtergehäuse 11 wird mit-tels einer Überwurfmutter 14 fest mit dem Anschluß 15 des Handabsperrventils 5 verbunden.

Da das Filter 4 fest mit der Sammelleitung 2 verbunden ist, befindet er sich auch beim Befüllen des Flaschenbündels 1 in der Sammelleitung 2. Hierdurch wird der Filtereinsatz 12 beim Befüllen des Flaschenbündels 1 mit Gas durchströmt, wodurch der Filterelnsatz 12 immer wieder gereinigt wird.

## Patentansprüche

1. Druckgasbehälter, insbesondere Flasche oder Flaschenbündel zur Aufnahme von brennbaren oder giftigen Druckgasen, mit einem Behälterkörper, beziehungsweise mehreren Behälterhörpern (1) und einem behälterseitig ersten Absperrventil welches ein Hanabsperrventil ist (5),
**dadurch gekennzeichnet,**
**daß** zwischen dem Behälterkörper, beziehungsweise Flaschenbündel (1), und dem Handabsperrventil (5) ein Druckmesser (3) angeordnet ist.

2. Druckgasbehälter, welcher insbesondere als Flasche oder Flaschenbündel insbesondere nach Anspruch 1 ausgebildet ist, mit einem Behälterkörper beziehungsweise mehreren Behälterhörpern (1) und einem behälterseitig ersten Absperrventil welches ein Hanabsperrventil ist (5),
**dadurch gekennzeichnet,**
**daß** zwischen dem Behälterkörper, beziehungsweise Flaschenbündel (1), und dem Handabsperrventil (5) ein Filter (4) angeordnet ist.

3. Druckgasbehälter nach Anspruch 1,
**dadurch gekennzeichnet,**
**daß** der Druckmesser (3) ein Restdruckanzeiger ist

4. Druckgasbehälter nach Anspruch 2,
**dadurch gekennzeichnet,**
**daß** der Filter (4) ein Gehäuse (11) mit einer Durchgangsöffnung (16) aufweist, in der ein Filtereinsatz (12) lösbar angeordnet ist, und das Gehäuse (11) dicht in einer Leitung (2) sitzt, mittels der das Handabsperrventil (5) mit dem Behälterkörper (1) verbunden ist

5. Druckgasbehälter nach Anspruch 4,
**dadurch gekennzeichnet,**
**daß** der Filtereinsatz (12) aus einem Sinterwerkstoff besteht.

6. Druckgasbehälter nach Anspruch 4 oder 5,
**dadurch gekennzeichnet,**
**daß** der Filtereinsatz (12) im Gehäuse (11) einerseits von der Schulter eine zylindrischen Senkung der Durchgangsöffnung (16) und andererseits von einer Innensechskantschraube (13) mit durchgehender Bohrung gehalten wird.

7. Druckgasbehälter nach einem der Ansprüche 4 bis 6,
**dadurch gekennzeichnet,**
**daß** der Filter an dem dem Druckgasbehälter abgewandten Abschluß der Leitung (2) sitzt und an seinem der Leitung (2) abgewandten Ende wie ein normierter Geräteanschluß ausgebildet ist

8. Druckgasbehälter nach einem der Ansprüche 1 bis 7,
**dadurch gekennzeichnet,**
**daß** an der dem Druckgasbehälter abgewandten Seite des Handabsperrventils (5) ein Elektromagnetabsperrventil (6) angeordnet ist, welches stromlos gasdicht geschlossen ist.

## Claims

1. Pressurised gas container, in particular bottle or bank of bottles, for combustible or toxic pressurised gases, with one or more container bodies (1) and a first shutoff valve (5) designed as a manual shutoff valve near the container,
**characterised in that**
a pressure gauge (3) is located between the body of the container (1) and the manual shutoff valve (5).

2. Pressurised gas container, in particular designed as bottle or bank of bottles, according to claim 1, with one or more container bodies (1) and a first shutoff valve (5) designed as a manual shutoff valve near the container,
**characterised in that**
a filter (4) is located between the body of the container (1) and the manual shutoff valve (5).

3. Pressurised gas container according to claim 1,
**characterised in that**
the pressure gauge (3) is a residual pressure gauge.

4. Pressurised gas container according to claim 2,
**characterised in that**
the filter (4) has a housing (11) with a through-opening (16) in which a filter element (12) is detachably located and **in that** the housing (11) is tightly installed in a line (2) connecting the shutoff valve (5) to the body of the container (1).

5. Pressurised gas container according to claim 4,
**characterised in that**
the filter element (12) is made of a sintered material.

6. Pressurised gas container according to claim 4 or 5,
**characterised in that**
one end of the filter element (12) is retained in the housing (11) by the shoulder of a cylindrical counterbore in the through-opening (16), white the other end is retained by an Allen screw (13) with a through-bore.

7. Pressurised gas container according to any of claims 4 to 6,
**characterised in that**
the filter is installed at the termination of the line (2) remote from the pressurised gas container, the end remote from the line (2) being designed as a standardised port fitting.

8. Pressurised gas container according to any of claims 1 to 7,
**characterised in that**
a solenoid shutoff valve (6) is located on the side of the manual shutoff valve (5) remote from the pressurised gas container, said valve being dosed to form a gas-tight seal when de-energised.

## Revendications

1. Conteneur de gaz sous pression, notamment bouteille ou batterie de bouteilles pour recevoir des gaz comprimés inflammables ou toxiques, comprenant respectivement un ou plusieurs corps (1) et un robinet d'isolement occupant la première position côté conteneur, et se présentant comme un robinet d'isolement manuel (5),
**caractérisé par le fait**
**qu'**un manomètre (3) est interposé entre le robinet d'isolement manuel (5) et le corps (1) du conteneur ou, respectivement, la batterie de bouteilles.

2. Conteneur de gaz sous pression, réalisé en particulier sous la forme d'une bouteille ou d'une batterie de bouteilles, notamment selon la revendication 1, comprenant un ou plusieurs corps (1) et un robinet d'isolement occupant la première position côté conteneur, et se présentant comme un robinet d'isolement manuel (5),
**caractérisé par le fait**
**qu'**un filtre (4) est interposé entre le robinet d'isolement manuel (5) et le corps (1) du conteneur ou, respectivement, la batterie de bouteilles.

3. Conteneur de gaz sous pression, selon la revendication 1,
**caractérisé par le fait**
**que** le manomètre (3) est un indicateur de pression résiduelle.

4. Conteneur de gaz sous pression, selon la revendication 2,
**caractérisé par le fait**
**que** le filtre (4) présente un carter (11) muni d'un orifice de passage (16) dans lequel une cartouche filtrante (12) est logée de manière libérable, et ledit carter (11) est monté hermétiquement dans un conduit (2) au moyen duquel le robinet d'isolement manuel (5) est raccordé au corps (1) du conteneur.

5. Conteneur de gaz sous pression, selon la revendication 4,
**caractérisé par le fait**
**que** la cartouche filtrante (12) consiste en un matériau fritté.

6. Conteneur de gaz sous pression, selon la revendication 4 ou 5,
**caractérisé par le fait**
**que** la cartouche filtrante (12) est retenue, dans le carter (11), d'une part au moyen de l'épaulement d'une dépouille cylindrique de l'orifice de passage (16) et, d'autre part, au moyen d'une vis (13) à six pans creux pourvue d'un perçage traversant.

7. Conteneur de gaz sous pression, selon l'une des revendications 4 à 6,
**caractérisé par le fait**
**que** le filtre se trouve sur la terminaison du conduit (2) qui est tournée à l'opposé dudit conteneur de gaz sous pression, et est réalisé sous la forme d'un raccord d'appareils normalisé à son extrémité tournée à l'opposé dudit conduit (2).

8. Conteneur de gaz sous pression, selon l'une des revendications 1 à 7,
**caractérisé par le fait**
**qu'**un robinet d'isolement électromagnétique (6), situé du côté du robinet d'isolement manuel (5) qui est tourné à l'oppos dudit conteneur de gaz sous pression, est fermé avec étanchéité aux gaz à l'état privé de courant.
